# EUROPÄISCHE PATENTSCHRIFT

(11) **EP 2 411 632 B1**
(45) Veröffentlichungstag und Bekanntmachung des Hinweises auf die Patenterteilung: **19.06.2013**
(21) Anmeldenummer: 10713598.0
(22) Anmeldetag: 22.03.2010
(51) Int. Cl.: F01D 11/22

(54) **AXIALTURBOMASCHINE MIT AXIAL VERSCHIEBBAREM LEITSCHAUFELTRÄGER**
Axial turbomachine with axially displaceable vane carrier
Turbomachine axiale avec support d'aube directrice axialement mobile

(30) Priorität: 26.03.2009 EP 09004409
(43) Veröffentlichungstag der Anmeldung: 01.02.2012
(73) Patentinhaber: Siemens Aktiengesellschaft, 80333 München (DE)
(72) Erfinder: BENKLER, Francois, 40880 Ratingen (DE); BÖTTCHER, Andreas, 40822 Mettmann (DE); KAHLSTORF, Uwe, 45478 Mülheim a.d. Ruhr (DE); MATTHIAS, Torsten, 45481 Mülheim an der Ruhr (DE); MINNINGER, Dieter, 46535 Dinslaken (DE); SCHNEIDER, Oliver, 46487 Wesel (DE); SCHRÖDER, Peter, 45307 Essen (DE); VEITSMAN, Vyacheslav, 45879 Gelsenkirchen (DE)
(86) Internationale Anmeldenummer: PCT/EP2010/053663
(87) Internationale Veröffentlichungsnummer: WO 2010/108876

(56) Entgegenhaltungen:
- EP-A2- 1 900 907
- DE-A1- 1 426 818
- DE-A1-102007 003 028
- US-A- 4 932 835
- US-A- 6 158 956
- US-A1- 2008 131 270

## Beschreibung

Die Erfindung betrifft eine Axialturbomaschine mit einem axial verschiebbaren Leitschaufelträger.

In einer Axialturbomaschine führen Radialspalte zwischen Laufschaufeln und dem Gehäuse zu erheblichen Einbußen im thermischen Wirkungsgrad. Um einen möglichst hohen Wirkungsgrad zu erzielen, ist es erstrebenswert die Radialspalte in allen Betriebspunkten der Axialturbomaschine möglichst klein zu halten. Die Axialturbomaschine ist beispielsweise eine Gasturbine. Beim Anfahren und Abfahren der Gasturbine verändern sich die Radialspalte über die Zeit. Außerdem verändern sich die Radialspalte beim Wechsel vom Teillastbetrieb zum Volllastbetrieb der Gasturbine. Herkömmlich ist die Gasturbine derart ausgelegt, dass die Radialspalte für den Betriebsfall, in dem sich die Radialspalte als am kleinsten einstellen, ausreichend groß dimensioniert sind, so dass es so gut wie zu keiner Berührung zwischen den Laufschaufeln und dem Gehäuse kommt. Dies hat zur Folge, dass im Dauerbetrieb der Gasturbine für diesen Betriebszustand unnötig große Radialspalte vorgehalten werden müssen, womit ein erheblicher Wirkungsgradverlust einhergeht.

Die zeitliche Veränderung der Radialspalte ist die Folge von unterschiedlichen thermischen Trägheitsverhalten der einzelnen Komponenten der Gasturbine, insbesondere des Rotors, der Laufschaufeln und des Gehäuses. Außerdem verursacht die zeitliche Veränderung der Radialspalte die Fliehkraftdehnung insbesondere der Laufschaufeln, eine Querkontraktion des Rotors, ein eventuelles Spiel im Axiallager des Rotors, insbesondere im Zusammenhang mit der Umkehr von Axialschub bei entsprechenden Betriebsbedingungen der Gasturbine, eine eventuell auftretende Ovalisierung des Gehäuses infolge von montagebedingter Vorspannung und ungleichmäßiger Erwärmung des Gehäuses.

Daher ist es bekannt, den Leitschaufelträger zu verschieben, um die Spaltweite der Radialspalte einzustellen. Beispielsweise offenbart die Offenlegungsschrift DE 1 426 818 einen Verstellmechanismus zum Verschieben des Leitschaufelträgers in Radialrichtung. Hierzu sind über den Umfang der Axialturbine acht sich in Längsrichtung erstreckende I-förmige Segmentträger verteilt, an deren innerem Ende der Leitschaufelträger formschlüssig verhakt ist. Die sich einander berührenden Flächen der Flansche der Segmentträger und des Leitschaufelträger sind sägezahnartig ausgebildet, um eine synchrone Längsverschiebung aller Segmentträger in einer Radialverschiebung des Leitschaufelträgers umzusetzen. Nachteilig ist hierbei, dass einerseits alle Segmentträger stets synchron zu bewegen sind, um ein Verkippen des Leitschaufelträgers gegenüber der Maschinenachse zu vermeiden. Andererseits muss der Leitschaufelträger über den Umfang segmentiert ausgebildet sein, wobei die einzelnen Leitschaufelträgersegmente spaltbildend gegenüberliegen, um radial verschiebbar zu sein. Das Abdichten der Spalte zwischen den Leitschaufelträgersegmenten ist daher sehr aufwändig.

Daneben ist es beispielsweise aus der DE 10 2007 0.03 028 A1 bekannt, den den Laufschaufelspitzen gegenüberliegenden Mantelring einer Gasturbine axial zu verschieben. Zur Axialverschiebung des Mantelrings ist dieser mantelseitig konisch ausgebildet. Ein den Mantelring umgreifender Überwurfring ist innenseitig ebenfalls konisch ausgebildet. Zwischen beiden konischen Flächen sind zylindrische Wälzkörper vorgesehen, die gegenüber der Axialrichtung schräg ausgerichtet sind. Durch eine Relativverdrehung des Überwurfrings gegen den Mantelrings kann der Radialspalt zwischen den Schaufelspitzen der Laufschaufeln und des Mantelrings eingestellt werden. Hierbei verformt der in einer relativ dicken Wandstärke ausgeführte Überwurfring den in einer relativ dünnen Wandstarke ausgeführten Mantelring im Sinne einer elastischen Verformung, so dass durch Verdrehen der Durchmesser des Mantelrings angepasst und damit der Spalt zwischen dem Mantelring und dem Laufschaufelkranz eingestellt werden kann. Es ist dabei nachteilig, dass der Mantelring elastisch verformt wird. Auch eine über den Umfang gleichmäßige Spalteinstellung ist nur bedingt möglich aufgrund der zueinander mit Abstand verteilten Wälzkörper.

Des Weiteren ist zur Radialspalteinstellung aus der EP 1 249 577 A1 die axiale Verschiebung von Leitteilen einer Turbine mittels Hydraulikkolben bekannt.

Aufgabe der Erfindung ist es eine Axialturbomaschine mit einem hohen thermischen Wirkungsgrad zu schaffen, deren Vorrichtung zur Radialspalteinstellung vergleichsweise simpel, zuverlässig und exakt ist.

Die erfindungsgemäße Axialturbomaschine weist ein Laufschaufelgitter, das von Laufschaufeln mit jeweils einer radial außen liegenden, freistehenden und geneigt zur Achse der Axialturbomaschine verlaufenden Schaufelspitze gebildet ist, ein Gehäuse, in dem das Laufschaufelgitter eingebaut ist und das mit seiner Innenseite den Hauptströmungskanal der Axialturbine definiert, und einen das Laufschaufelgitter ummantelnden und in der Innenseite des Gehäuses integrierten Leitschaufelträger mit einer radial innenliegenden Ringinnenseite auf, mit der an der Innenseite des Gehäuses der Hauptströmunqskanal fortgeführt ist und der Leitschaufelträger unmittelbar benachbart zu den Schaufelspitzen unter Ausbildung eines Radialspalts zwischen der Einhüllenden der Schaufelspitzen und der Ringinnenseite angeordnet ist, wobei die Ringinnenseite im Wesentlichen parallel zu der Schaufelspitze verläuft und der Leitschaufelträger in dem Gehäuse parallel zur Achse der Axialturbomaschine verschiebbar gelagert ist sowie einen Stellring aufweist, der an dem Gehäuse und an dem Leitschaufelträger an Kontaktflächen abgestützt ist und um die Achse der Axialturbomaschine drehbar ist, wobei die Kontaktflächen des Stellrings und des Gehäuses und/oder des Leitschaufelträgers derart zu einer zur Achse der Axialturbomaschine senkrechten Ebene geringfügig angestellt sind, dass, wenn der Stellring um die Achse der Axialturbomaschine gedreht wird, der Leitschaufelträger durch den Stellring axial verschiebbar ist.

Ist die Axialturbomaschine beispielsweise ein Axialverdichter, so ist der kritische Betriebszustand hinsichtlich der Radialspalte beim Heißstart. Ist die Axialturbomaschine beispielsweise eine Axialturbine, so liegt der kritische Betriebszustand hinsichtlich der Radialspalte beim Kaltstart. Bis sich die Bauteile des Gehäuses nach dem Start entsprechend durchwärmt haben und thermisch auf einen größeren Durchmesser sich ausgedehnt haben, besteht das Risiko, dass die Laufschaufeln mit ihren Schaufelspitzen an das Gehäuse anstreifen. Die kritische Betriebsphase, bei der mit kleinen Radialspalten zu rechnen ist, beträgt etwa 5 bis 10 Minuten. Abhilfe schafft der erfindungsgemäß in die Axialturbomaschine axial verschiebbar vorgesehene Leitschaufelträger, der mittels des Stellrings axial verschiebbar ist. Dadurch, dass die Ringinnenseite und die Schaufelspitzen zur Achse der Axialturbomaschine geneigt angeordnet sind, lässt sich durch eine entsprechende axiale Verschiebung des Leitschaufelträgers eine Veränderung des Radialspalts erzeugen. Somit kann durch eine geeignete Betätigung des Stellrings kurzzeitig das Maß des Radialspalts an den entsprechend vorherrschenden Betriebszustand der Axialturbomaschine angepasst werden, wobei stets ein möglichst kleiner Radialspalt angestrebt ist. Dadurch ist in allen Betriebszuständen der Axialturbomaschine der thermische Wirkungsgrad hoch.

Bei der Auslegung der Radialspalte der erfindungsgemäßen Axialturbomaschine kann auf die Berücksichtigung des Kriteriums "Pinch Point" beim Kaltstart verzichtet werden. Die erfindungsgemäße Axialturbomaschine kann außerdem zusätzlich eine bekannte Einrichtung zur Einstellung der Radialspalte beim Betrieb der Axialturbomaschine aufweisen, so dass die herkömmliche Einrichtung und die erfindungsgemäße Betätigung des Stellrings zum geeigneten Axialverschieben des Leitschaufelträgers zeitgleich nebeneinander betrieben werden können. Nach Überwinden der Startphase der Axialturbomaschine kann nach erfolgter Durchwärmung der Bauteile der Leitschaufelträger durch eine entsprechende Betätigung des Stellrings in seine ursprüngliche Ausgangsposition gebracht werden. Nur während kritischer Betriebsphasen kann beispielsweise der Leitschaufelträger entsprechend verschoben sein.

Der Leitschaufelträger weist einen nach außen radial sich erstreckenden, umlaufenden Leitschaufelträgersteg mit einer nach außen offenen Ringnut auf, in die ein nach innen radial sich erstreckender, umlaufender Gehäusesteg eingreift, wobei in der Ringnut zwischen dem Leitschaufelträgersteg und dem Gehäusesteg der Stellring angeordnet ist. Der Stellring liegt bevorzugt an dem Grund der Ringnut an, wodurch der Stellring beim Verdrehen radial von der Ringnut gelagert ist. Bevorzugt ist es, dass zwischen dem Stellring und dem Gehäusesteg ein Fixring vorgesehen ist, der an dem Gehäusesteg befestigt ist und zum Axialverschieben des Leitschaufelträgers mit dem Stellring in Wechselwirkung steht.

Der Fixring weist an seiner dem Stellring zugewandten Seite ein erstes Sägezahnprofil und der Stellring weist bevorzugt an seiner dem Fixring zugewandten Seite ein zweites Sägezahnprofil auf, wobei die Sägezahnprofile derart ineinander greifen und aneinander gleiten können, dass, wenn der Stellring axial verdreht wird, der Leitschaufelträger axial verschoben wird. Hervorgerufen durch die Sägezahnprofile der beiden Ringe ergibt sich zwischen dem Gehäusesteg und dem Leitschaufelträgersteg ein axial veränderbares Maß. Dadurch ist durch die Betätigung des Stellrings der Leitschaufelträger axial verschiebbar.

Der Fixring ist bevorzugt formschlüssig an dem Gehäusesteg festgelegt. Die formschlüssige Festlegung des Fixrings kann beispielsweise durch eine radial verlaufende Nut, die in dem Gehäusesteg vorgesehen ist und in die eine entsprechend passend ausgebildete Nase des Fixrings eingreift. Dadurch ist der Fixring an dem Gehäusesteg in Umfangsrichtung festgelegt.

Bevorzugt ist der Stellring an dem Fixring mit einem zwischen den Sägezahnprofilen vorgesehenen Wälzlager gelagert. Die Drehachsen der Wälzlager liegen in Radialrichtung der Turbomaschine. Durch die Wälzlager ist die Reibung und der Verschleiß an den Sägezahnprofilen beim Betätigen des Stellrings minimiert, wodurch der Stellring und der Fixring eine hohe Lebensdauer haben.

In der Ringnut ist bevorzugt eine Vorspanneinrichtung vorgesehen, die an dem Gehäuse abgestützt ist und an dem Leitschaufelträgersteg dem Stellring entgegenwirkend angreift, so dass durch die Vorspanneinrichtung der Leitschaufelträgersteg stets an den Stellring angedrückt ist. Dadurch kann von der Vorspanneinrichtung eine Rückstellbewegung des Leitschaufelträgers hervorgerufen durch eine entsprechende Rückstellkraft bewerkstelligt werden, wodurch der Leitschaufelträger von dem Stellring sicher axial hin und her bewegbar ist. Die Vorspanneinrichtung ist bevorzugt eine Schraubenfeder.

Entgegen der Hauptströmungsrichtung verjüngt sich bevorzugt die Ringinnenseite und bevorzugt ist stromaufseitig der Stellring an dem Gehäusesteg angeordnet. Dadurch kann beim Verschieben des Leitschaufelträgers in die Hauptströmungsrichtung von dem Stellring eine Druckkraft in die Hauptströmungsrichtung ausgeübt werden. Stromabseitig ist bevorzugt die Vorspanneinrichtung an dem Gehäusesteg angeordnet. Zum Verstellen des Stellrings sind bevorzugt eine Verstellstange und/oder ein Hydraulikstempel vorgesehen.

Im Folgenden wird eine bevorzugte Ausführungsform der erfindungsgemäßen Axialturbomaschine anhand der beigefügten schematischen Zeichnungen erläutert. Es zeigen:
- FIG 1: im unteren Bereich einen Längsschnitt durch den erfindungsgemäßen Leitschaufelträger und im oberen Bereich einen Radialschnitt durch den erfindungsgemäßen Leitschaufelträger und
- FIG 2: einen Längsschnitt durch eine herkömmliche Axialturbomaschine.

In FIG 2 ist eine herkömmliche Axialturbomaschine 101 gezeigt. Die Axialturbomaschine 101 weist ein Gehäuse 2 mit einer Innenseite 3 auf, mit der ein Hauptströmungskanal 4 definiert ist. In dem Hauptströmungskanal 4 angeordnet ist ein Laufschaufelkranz angeordnet, der aus einer Mehrzahl an über den Umfang verteilt angeordneten Laufschaufeln 5 gebildet ist. Jede der Laufschaufeln 5 weist stromauf eine Vorderkante 6 und stromab eine Hinterkante 7 auf. Radial nach außen ist die Laufschaufel 5 von einer Schaufelspitze 8 begrenzt. Der Hauptströmungskanal 4 wird in FIG 2 von links nach rechts in der Hauptströmrichtung durchströmt, wobei der Hauptströmungskanal 4 in der Hauptströmrichtung sich aufweitet. Dadurch ist die Innenseite 3 des Gehäuses 2 gegen die Achse 22 der Axialturbomaschine 101 geneigt angeordnet.

Radial im Bereich der Schaufelspitze 8 ist in dem Gehäuse 2 ein Leitschaufelträger 10 vorgesehen. Der Leitschaufelträger 10 weist der Achse 22 der Axialturbomaschine 101 zugewandt eine Ringinnenseite 11 auf, die parallel zu der Schaufelspitze 8 verläuft. Zwischen der Ringinnenseite 11 und der Schaufelspitze 8 ist ein Radialspalt 12 ausgebildet. Der Leitschaufelträger 10 weist einen radial nach außen sich erstreckenden Leitschaufelträgersteg 13 auf, der eine nach außen sich öffnende, umlaufende Ringnut 9 aufweist. In die Ringnut 9 eingreifend ist an dem Gehäuse 2 ein Gehäusesteg 14 vorgesehen, der radial nach innen sich erstreckt und umlaufend ist. Der Leitschaufelträger 10 ist an dem Gehäusesteg 14 mit Befestigungsmitteln befestigt, so dass der Leitschaufelträger 10 stationär ist.

In FIG 1 ist ein Ausschnitt einer erfindungsgemäßen Axialturbomaschine gezeigt. Die erfindungsgemäße Axialturbomaschine unterscheidet sich von der herkömmlichen Axialturbomaschine 101, wie sie in FIG 2 gezeigt ist, darin, dass der Leitschaufelträger 10 an dem Gehäusesteg 14 axial verschiebbar angeordnet ist. Ferner ist im Gegensatz zur herkömmlichen Axialturbomaschine 101 bei der erfindungsgemäßen Axialturbomaschine 1 die Ringnut 9 axial breiter ausgebildet, wobei zusätzlich in der Ringnut 9 stromauf des Gehäusestegs 14 ein Fixring 15 und ein Stellring 16 angeordnet sind. Der Fixring 15 und der Stellring 16 sind nebeneinander liegend in der Ringnut 9 vorgesehen, wobei der Fixring 15 und der Stellring 16 an ihren Innendurchmessern am Grund der Ringnut 9 in Radialrichtung gelagert sind.

Der Fixring 15 hat an seiner dem Stellring 16 zugewandeten, ringförmig ausgebildeten Seite ein erstes Sägezahnprofil 17, dessen Kanten radial sich erstrecken. In der dem Fixring 15 zugewandten, ringförmig ausgebildeten Seite des Stellrings 16 ist ein zweites Sägezahnprofil 18 als die Entsprechung zu dem ersten Sägezahnprofil 17 ausgebildet. Der Stellring 16 weist an seiner dem zweiten Sägezahnprofil 18 abgewandten Seite eine flache Ringfläche auf, die flächig an einer Seitenwand der Ringnut 9 anliegt. Der Fixring 15 weist an seiner dem Sägezahnprofil 17 abgewandten Seite eine flächige Ringfläche auf, die an dem Gehäusesteg 14 anliegt, wobei von dieser Ringfläche eine Nase 21 vorsteht, die in eine in dem Gehäusesteg 14 vorgesehene Nut 20 eingreift. Die Nut 20 und die Nase 21 bilden eine formschlüssige Verbindung in Umfangsrichtung, so dass von der Nase 21 der Fixring 15 in Umfangsrichtung an dem Gehäusesteg 14 befestigt ist.

Der Stellring 16 ist relativ zu dem Fixring 15 in der Ringnut 9 verdrehbar gelagert. Beim Verdrehen des Stellrings 16 in der Ringnut 9 relativ zu dem Fixring 15 in die Richtung, die von den in FIG 1 gezeigten Pfeile 23 angegeben ist, wird das zweite Sägezahnprofil 18 zu dem ersten Sägezahnprofil 17 versetzt. Aufgrund der schräg angestellten Flanken der Sägezahnprofile 17 und 18 ergibt sich beim Verdrehen des Stellrings 16 eine sich verändernde Axialposition des Fixrings 15 bezogen auf den Stellring 16. Dadurch, dass der Fixring 15 an dem Gehäusesteg 14 axial in Hauptströmungsrichtung abgestützt ist, wird durch das gegeneinander Versetzen der Sägezahnprofile 17 und 18 der Stellring 16 axial entgegen der Hauptströmungsrichtung von dem Fixring 15 verschoben. Aufgrund der axialen Abstützung des Stellrings 16 an dem Leitschaufelträgersteg 13 in der Ringnut 9, wird der Leitschaufelträger 10 in dem Gehäuse 2 axial entgegen der Hauptströmungsrichtung verschoben. Dadurch vergrößert sich der Radialspalt 12.

Wird im Gegenzug dazu der Stellring 16 entgegen der in FIG 1 gezeigten Pfeile 23 bewegt, so geraten die Sägezahnprofile 17, 18 in stärkeren Eingriff, wodurch die axiale Ausdehnung des Fixrings 17 und des Stellrings 18 sich verkleinert. An der dem Fixring 15 abgewandten Seite des Gehäusestegs 14 sind in der Ringnut 9 zwei Schraubenfedern 19 eingebaut, die sowohl an dem Leitschaufelträgersteg 13 als auch an dem Gehäusesteg 14 abgestützt sind. Dadurch wirkt die von den Schraubenfedern 19 auf den Leitschaufelträger 13 aufgebrachte Druckkraft in die Hauptströmungsrichtung. Die Druckkraft dient als Rückstellkraft für den Leitschaufelträger 10, so dass, wenn die axiale Erstreckung des Fixrings 15 zusammen mit dem Stellring 16 durch das Verdrehen des Stellrings 16 verringert wird, der Leitschaufelträger 13 dem Stellring 16 folgen kann. Somit wird der Leitschaufelträger 10 in die Hauptströmungsrichtung verschoben und der Radialspalt 12 verkleinert sich.

Der Grund der Ringnut 9 ist parallel zur Achse der Axialturbomaschine 1 ausgebildet und der radial innenliegende Rand des Gehäusestegs 14 liegt an dem Grund der Ringnut 9 an, so dass, wenn der Leitschaufelträger 10 hervorgerufen durch eine Verstellung des Stellrings 16 axial hin und her verschoben wird, der Leitschaufelträger 10 an dem Gehäusesteg 14 radial gelagert ist.

## Patentansprüche

1. Axialturbomaschine mit einem Laufschaufelgitter, das von Laufschaufeln (5) mit jeweils einer radial außen liegenden, freistehenden Schaufelspitze (8) gebildet ist, einem Gehäuse (2), in dem das Laufschaufelgitter eingebaut ist und das mit seiner Innenseite (3) den Hauptströmungskanal (4) der Axialturbomaschine (1) definiert, und einem das Laufschaufelgitter ummantelnden und in der Innenseite (3) des Gehäuses (2) integrierten Leitschaufelträger (10) mit einer radial innen liegenden Ringinnenseite (11), mit der an der Innenseite (3) des Gehäuses (2) der Hauptströmungskanal (4) fortgeführt ist und der Leitschaufelträger (10) unmittelbar benachbart zu den Schaufelspitzen (8) unter Ausbildung eines Radialspalts (12) zwischen der Einhüllenden der Schaufelspitzen (8) und der Ringinnenseite (11) angeordnet ist,
wobei die Ringinnenseite (11) im Wesentlichen parallel zu der Schaufelspitze (8) verläuft,
wobei ein Stellring (16) vorgesehen ist, der an dem Gehäuse (2) und an dem Leitschaufelträger (10) an Kontaktflächen abgestützt ist und um die Achse der Axialturbomaschine (1) drehbar ist,
**dadurch gekennzeichnet,**
**dass** die Schaufelspitzen (8) geneigt zur Achse der Axialturbomaschine (1) ausgeführt sind,
**dass** der Leitschaufelträger (10) in dem Gehäuse (2) parallel zu einer Achse der Axialturbomaschine (1) verschiebbar gelagert ist und
**dass** die Kontaktflächen des Stellrings (16) und des Gehäuses (2) und/oder des Leitschaufelträgers (10) derart zu einer zur Achse der Axialturbomaschine (1) senkrechten Ebene geringfügig angestellt sind, dass, wenn der Stellring (16) um die Achse der Axialturbomaschine (1) gedreht wird, der Leitschaufelträger (10) durch den Stellring (16) axialverschiebbar ist.

2. Axialturbomaschine gemäß Anspruch 1,
wobei der Leitschaufelträger (10) einen nach außen radial sich erstreckenden, umlaufenden Leitschaufelträgersteg (13) mit einer nach außen offenen Ringnut (9) aufweist, in die ein nach innen radial sich erstreckender, umlaufender Gehäusesteg (14) eingreift,
wobei in der Ringnut (9) zwischen dem Leitschaufelträgersteg (13) und dem Gehäusesteg (14) der Stellring (16) angeordnet ist.

3. Axialturbomaschine gemäß Anspruch 2,
wobei der Stellring (16) an dem Grund der Ringnut (9) anliegt, wodurch der Stellring (16) beim Verdrehen radial von der Ringnut (9) gelagert ist.

4. Axialturbomaschine gemäß Anspruch 2 oder 3,
wobei zwischen dem Stellring (16) und dem Gehäusesteg (14) ein Fixring (15) vorgesehen ist, der an dem Gehäusesteg (14) befestigt ist und zum Axialverschieben des Leitschaufelträgers (10) mit dem Stellring (16) in Wechselwirkung steht.

5. Axialturbomaschine gemäß Anspruch 4,
wobei der Fixring (15) an seiner dem Stellring (16) zugewandten Seite ein erstes Sägezahnprofil (17) und der Stellring (16) an seiner dem Fixring (15) zugewandten Seite ein zweites Sägezahnprofil (18) aufweisen,
wobei die Sägezahnprofile (17, 18) derart ineinander greifen und aneinander gleitbar sind, dass, wenn der Stellring (16) axial verdreht wird, der Leitschaufelträger (10) axial verschoben wird.

6. Axialturbomaschine gemäß Anspruch 5,
wobei der Fixring (15) formschlüssig (20, 21) an dem Gehäusesteg (14) festgelegt ist.

7. Axialturbomaschine gemäß Anspruch 5 oder 6,
wobei der Stellring (16) an dem Fixring (15) mit einem zwischen den Sägezahnprofilen (17, 18) vorgesehenen Wälzlager gelagert ist.

8. Axialturbomaschine gemäß einem der Ansprüche 2 bis 7,
wobei in der Ringnut (9) eine Vorspanneinrichtung vorgesehen ist, die an dem Gehäuse (2) abgestützt ist und an dem Leitschaufelträgersteg (13) dem Stellring (16) entgegenwirkend angreift, so dass durch die Vorspanneinrichtung der Leitschaufelträgersteg (13) stets an den Stellring (16) angedrückt ist.

9. Axialturbomaschine gemäß Anspruch 8,
wobei die Vorspanneinrichtung eine Schraubenfeder (19) ist.

10. Axialturbomaschine gemäß einem der Ansprüche 1 bis 9,
wobei entgegen der Hauptströmungsrichtung die Ringinnenseite (11) sich verjüngt und stromaufseitig der Stellring (16) an dem Gehäusesteg (14) angeordnet ist.

11. Axialturbomaschine gemäß Anspruch 10,
wobei stromabseitig die Vorspanneinrichtung an dem Gehäusesteg (14) angeordnet ist.

12. Axialturbomaschine gemäß einem der Ansprüche 1 bis 11,
wobei zum Verstellen des Stellrings (16) eine Verstellstange und/oder ein Hydraulikstempel vorgesehen sind.

## Claims

1. Axial turbomachine having a rotor blade cascade, which is formed from rotor blades (5) with a radially outer, unshrouded blade tip (8) in each case, a casing (2), in which the rotor blade cascade is installed and which by its inner side (3) defines the main flow passage (4) of the axial turbomachine (1), and a stator blade carrier (10) which enshrouds the rotor blade cascade, is integrated in the inner side (3) of the casing (2), and has a radially inner annular inner side (11) with which on the inner side (3) of the casing (2) the main flow passage (4) is continued, and the stator blade carrier (10) is arranged directly adjacent to the blade tips (8), forming a radial gap (12) between the envelopes of the blade tips (8) and the annular inner side (11),
wherein the annular inner side (11) extends essentially parallel to the blade tip (8),
wherein provision is made for an adjusting ring (16) which is supported on contact surfaces on the casing (2) and on the stator blade carrier (10) and can be rotated around the axis of the axial turbomachine (1),
**characterized in that**
the blade tips (8) are constructed in an inclined manner with respect to the axis of the axial turbomachine (1),
**in that** the stator blade carrier (10) is mounted in the casing (2) in a manner in which it is displaceable parallel to the axis of the axial turbomachine (1), and
**in that** the contact surfaces of the adjusting ring (16) and of the casing (2) and/or of the stator blade carrier (10) are marginally set in respect to a plane which is perpendicular to the axis of the axial turbomachine (1) in such a way that if the adjusting ring (16) is rotated around the axis of the axial turbomachine (1) the stator blade carrier (10) can be axially displaced by means of the adjusting ring (16).

2. Axial turbomachine according to Claim 1,
wherein the stator blade carrier (10) has an outwardly radially extending, encompassing stator blade carrier step (13) with an outwardly open annular slot (9) in which engages an inwardly radially extending, encompassing casing step (14), wherein the adjusting ring (16) is arranged in the annular slot (9) between the stator blade carrier step (13) and the casing step (14).

3. Axial turbomachine according to Claim 2,
wherein the adjusting ring (16) bears against the base of the annular slot (9), as a result of which the adjusting ring (16) is supported radially by the annular slot (9) during rotation.

4. Axial turbomachine according to Claim 2 or 3,
wherein between the adjusting ring (16) and the casing step (14) provision is made for a fixing ring (15) which is fastened on the casing step (14) and interacts with the adjusting ring (16) for axial displacement of the stator blade carrier (10).

5. Axial turbomachine according to Claim 4,
wherein the fixing ring (15), on its side facing the adjusting ring (16), has a first sawtooth profile (17) and the adjusting ring (16), on its side facing the fixing ring (15), has a second sawtooth profile (18),
wherein the sawtooth profiles (17, 18) engage with each other and can slide on each other in such a way that if the adjusting ring (16) is axially rotated the stator blade carrier (10) is axially displaced.

6. Axial turbomachine according to Claim 5,
wherein the fixing ring (15) is fastened on the casing step (14) in a form-fitting manner (20, 21).

7. Axial turbomachine according to Claim 5 or 6,
wherein the adjusting ring (16) is supported on the fixing ring (15) by a rolling bearing which is provided between the sawtooth profiles (17, 18).

8. Axial turbomachine according to one of Claims 2 to 7,
wherein provision is made in the annular slot (9) for a pretensioning device which is supported on the casing (2) and acts on the stator blade carrier step (13) in counteraction to the adjusting ring (16) so that by means of the pretensioning device the stator blade carrier step (13) is constantly pressed onto the adjusting ring (16).

9. Axial turbomachine according to Claim 8,
wherein the pretensioning device is preferably a helical spring (19).

10. Axial turbomachine according to one of Claims 1 to 9,
wherein the annular inner side (11) tapers against the main flow direction and the adjusting ring (16) is arranged on the casing step (14) on the upstream side.

11. Axial turbomachine according to Claim 10,
wherein the pretensioning device is arranged on the casing step (14) on the downstream side.

12. Axial turbomachine according to one of Claims 1 to 11,
wherein for adjusting the adjusting ring (16), provision is made for an adjusting rod and/or for a hydraulic ram.

## Revendications

1. Turbomachine axiale ayant une grille d'aubes mobiles qui est formée par des aubes ( 5 ) mobiles ayant respectivement une pointe ( 8 ) d'aube libre et se trouvant à l'extérieur radialement, un carter ( 2 ) dans lequel la grille d'aubes mobiles est montée et qui définit, par son côté ( 3 ) intérieur, le canal ( 4 ) d'écoulement principal de la turbomachine ( 1 ) axiale et un support ( 10 ) d'aubes directrices entourant la grille d'aubes mobiles et intégré dans le côté ( 3 ) intérieur du carter ( 2 ), en ayant un côté ( 11 ) intérieur annulaire se trouvant à l'intérieur radialement, par lequel le canal ( 4 ) d'écoulement principal se poursuit du côté ( 3 ) intérieur du carter ( 2 ) et le support ( 10 ) d'aubes directrices est disposé au voisinage immédiat des pointes ( 8 ) des aubes en formant un intervalle ( 12 ) radial entre l'enveloppe des pointes ( 8 ) des aubes et le côté ( 11 ) intérieur annulaire,
dans laquelle le côté ( 11 ) intérieur annulaire s'étend sensiblement parallèlement aux pointes ( 8 ) des aubes,
dans lequel il est prévu un anneau ( 16 ) de réglage, qui s'appuie par des surfaces de contact sur le carter ( 2 ) et sur le support ( 10 ) d'aubes directrices et qui peut tourner autour de l'axe de la turbomachine ( 1 ) axiale,
**caractérisée**
**en ce que** les pointes ( 8 ) des aubes sont inclinées sur l'axe de la turbomachine ( 1 ) axiale,
**en ce que** le support ( 10 ) d'aubes directrices est monté coulissant dans le carter ( 2 ) parallèlement à un axe de la turbomachine ( 1 ) axiale et
**en ce que** les surfaces de contact de l'anneau ( 16 ) de réglage et du carter ( 2 ) et/ou du support ( 10 ) d'aubes directrices sont inclinées légèrement par rapport à un plan perpendiculaire à l'axe de la turbomachine ( 1 ) axiale de manière à ce que, lorsque l'anneau ( 16 ) de réglage tourne autour de l'axe de la turbomachine ( 1 ) axiale, le support ( 10 ) d'aubes directrices peut être déplacé axialement par l'anneau ( 16 ) de réglage.

2. Turbomachine axiale suivant la revendication 1,
dans laquelle le support ( 10 ) d'aubes directrices a une nervure ( 13 ) de support d'aubes directrices s'étendant radialement vers l'extérieur, faisant le tour et ayant une rainure ( 9 ) annulaire ouverte vers l'extérieur, dans laquelle pénètre la nervure ( 14 ) du carter s'étendant radialement vers l'intérieur et faisant le tour,
dans lequel l'anneau ( 16 ) de réglage est disposé dans la rainure ( 9 ) annulaire entre la nervure ( 13 ) du support d'aubes directrices et la nervure ( 14 ) du carter.

3. Turbomachine axiale suivant la revendication 2,
dans laquelle l'anneau ( 16 ) de réglage s'applique au fond de la rainure ( 9 ) annulaire de sorte que l'anneau ( 16 ) de réglage est, lors de la rotation, supporté radialement par la rainure ( 9 ) annulaire.

4. Turbomachine axiale suivant la revendication 2 ou 3,
dans laquelle il est prévu entre l'anneau ( 16 ) de réglage et la nervure ( 14 ) du carter un anneau ( 15 ) d'immobilisation, qui est fixé à la rainure ( 14 ) du carter et qui est en coopération avec l'anneau ( 16 ) de réglage pour le déplacement axial du support ( 10 ) d'aubes directrices.

5. Turbomachine axiale suivant la revendication 4,
dans laquelle l'anneau ( 15 ) d'immobilisation a, sur son côté tourné vers l'anneau ( 16 ) de réglage, un premier profil ( 17 ) en dent de scie et l'anneau ( 16 ) de réglage a, sur son côté tourné vers l'anneau ( 15 ) d'immobilisation, un deuxième profil ( 18 ) en dent de scie,
dans laquelle les profils ( 17, 18 ) en dent de scie s'interpénètrent et peuvent glisser l'un sur l'autre de manière à déplacer axialement le support ( 10 ) d'aubes directrices lorsque l'anneau ( 16 ) de réglage est tourné axialement.

6. Turbomachine axiale suivant la revendication 5,
dans laquelle l'anneau ( 15 ) d'immobilisation est fixé à complémentarité de forme ( 20, 21 ) à la nervure ( 14 ) du carter.

7. Turbomachine axiale suivant la revendication 5 ou 6,
dans laquelle l'anneau ( 16 ) de réglage est monté sur l'anneau ( 15 ) d'immobilisation par un palier à roulement prévu entre les profils ( 17, 18 ) en dent de scie.

8. Turbomachine axiale suivant l'une des revendications 2 à 7,
dans laquelle il est prévu dans la rainure ( 9 ) annulaire un dispositif de précontrainte, qui s'appuie sur le carter ( 2 ) et qui attaque la nervure ( 13 ) du support d'aubes directrices en s'opposant à l'action de l'anneau ( 16 ) de réglage de manière à ce que la nervure ( 13 ) du support d'aubes directrices soit toujours pressée sur l'anneau ( 16 ) de réglage par le dispositif de précontrainte.

9. Turbomachine axiale suivant la revendication 8,
dans laquelle le dispositif de précontrainte est un ressort ( 19 ) hélicoïdal.

10. Turbomachine axiale suivant l'une des revendications 1 à 9,
dans laquelle le côté ( 11 ) intérieur de l'anneau se rétrécit dans le sens contraire au sens de l'écoulement principal et est monté sur la nervure ( 14 ) du carter en amont de l'anneau ( 16 ) de réglage.

11. Turbomachine axiale suivant la revendication 10,
dans laquelle, en aval le dispositif de précontrainte est monté sur la nervure ( 14 ) de carter.

12. Turbomachine axiale suivant l'une des revendications 1 à 11,
dans laquelle, pour le réglage de l'anneau ( 16 ) de réglage, il est prévu une barre de réglage et/ou un poinçon hydraulique.
